# EUROPÄISCHE PATENTSCHRIFT

(11) **EP 0 157 992 B1**
(45) Veröffentlichungstag und Bekanntmachung des Hinweises auf die Patenterteilung: **25.07.1990**
(21) Anmeldenummer: 84810610.0
(22) Anmeldetag: 12.12.1984
(51) Int. Cl.: F41G 1/38

(54) **Vorrichtung zur Halterung einer Zielvorrichtung auf einer Handfeuerwaffe**
Device for mounting an aiming device on a hand arm
Dispositif de montage des moyens de visée sur une arme portative

(30) Priorität: 09.02.1984 CH 622/84
(43) Veröffentlichungstag der Anmeldung: 16.10.1985
(73) Patentinhaber: SIG Schweizerische Industrie-Gesellschaft, 8212 Neuhausen am Rheinfall (CH)
(72) Erfinder: Baumann, Jürgen, D-7891 Lottstetten (DE); Meier, Urs, CH-8197 Rafz (CH)
(74) Vertreter: White, William (CH)

(56) Entgegenhaltungen:
- CH-A- 399 959
- DE-A- 2 532 337
- DE-C- 282 874
- US-A- 2 510 289

## Beschreibung

Die vorliegende Erfindung betrifft eine Vorrichtung zur Halterung eines Zielvorrichtung auf einer Handfeuerwaffe gemäss dem Oberbegriff des unabhängigen Patentanspruchs 1.

Zeilvorrichtungen, wie Zielfernrohre, Infrarot, Nachtsichtlaserzielgeräte, mit abnehmbarer Halterung auf Handfeuerwaffen sind bekannt. Dabei soll die Bildebene immer in demselben Abstand zum Auge angeordnet sein. Durch diesen einzuhaltenden Abstand bedingt, ist die Montage und das Ort der Halterung vorbestimmt. Demnach muss sich das Okular im Bereich der Kimme oder des dieser entsprechenden Diopters befinden. Zur Einstellung der optischen Achse der Zielvorrichtung in bezug auf die Achse des Laufes der Waffe wird berkanntlich die Zielvorrichtung auf einen Träger montiert, der auch die entsprechenden Vorrichtungen für die Einstellung und Ausrichtung trägt. Da diese Einstellung für eine bestimmte Waffe und allenfalls für einen bestimmten Schützen nur einmal während einer längeren Zeitspanne erfolgen sollte, haben die Befestigungselemente sehr strenge Bedingungen zu erfüllen. Ausserdem sollen die notwendigen Aufbauten an der Waffe auf ein Minimum reduziert werden, um dadurch jede Waffe mit oder ohne Zielvorrichtung in gleicher Weise handhaben zu können.

Zu den erwähnten Bedingungen an die Befestigungselemente gehören unter anderen eine Montage der Zielvorrichtung ohne Vorbereitungsarbeiten, ohne Werkzeuge, Verwendung derselben Zielvorrichtung auf verschiedenen Waffen des gleichen Typs, sichere Halterung auch bei feldmässigem Einsatz, d.h. Unlösbarkeit durch Schläge, Montierbarkeit im Feld, daher möglichst keine durch Schmutz im Betrieb und Genauigkeit behinderte Vorrichtungen an der Waffe selbst, und schliesslich niedrige Kosten für die Vorrichtungen an der Waffe selbst, damit diese seriell damit ausgerüstet werden können.

Gemäss der CH-A-399 959 ist eine Halterung für ein Zielfernrohr bekannt geworden. Der das Diopter tragende Halteblock ist mit dem Verschlussgehäuse starr verbunden und weist eine in Achsrichtung der Waffe verlaufende trapezförmige Auflagefläche für eine Sitzfläche eines mit dem Zielfernrohr verbundenen Trägers auf. Der Halteblock hat eine Verlängerung in Richtung gegen die Mündung der Waffe. Sowohl an diesem mündungsseitigen Ende als auch beim Diopter ist je ein quer zur Achse liegenden Bolzen angeordnet. Mündungsseitig besitzt der Träger eine den entsprechenden Bolzen untergreifende Nase und am hinteren Ende einen mit dem zweiten Bolzen zusammenwirkenden Riegel. Dieser Riegel ist in einer axialen Bohrung in Längsrichtung verschiebbar geführt und wird mit einer Schraubenfeder nach aussen, zum Untergreifen des zweiten Bolzens, gepresst. Auf dem Riegel befindet sich ein Zapfen, der in eine obere Ausnehmung im Träger hineinragt und damit die axiale Verschiebung des Riegels begrenzt. Ein quer zur Achse der Waffe angeordneter Hebel dient zur Bewegung des Riegels von aussen, um damit die Riegelspitze aus der Haltestellung unter dem Bolzen herauszubewegen.

Zur seitlichen Führung des Trägers dient somit ein längliches trapezförmiges Bett, das in einem länglichen Halteblock gebildet ist. Dies bildet einen wesentlichen Aufbau auf der Waffe, der durch die masshaltige Bearbeitung der Flächen teuer wird und im Feld leicht beschädigt werden kann. Der Hebel ist lediglich durch Reibungskräfte gesichert und könnte sich allenfalls bei starken Schlägen lösen, um dadurch den Riegel aus der Anlage unter dem Bolzen herauszuziehen.

Eine weitere Möglichkeit zur Befestigung eines Zielfernrohres auf einem Gewehr ist in der US-A-2 510 289 dargestellt. Dabei sind am Gewehr umfangreiche Haltemittel vorzusehen. Die Befestigung des ebenfalls mit aufwendigen Vorrichtungen versehenen Fernhrohres erfolgt durch eine federnde Einsteckvorrichtung mit einem Rohr, das einerseits in eine Führungsbüchse eingeschoben wird und anderseits mit einem axial federnden Bolzen in eine gegenüberliegende Führungsbüchse einsetzbar ist. Eine solche Halterung im Feld ist aber nicht gewährleistet und zudem sind die Aenderungen für die Waffe so umfangreich, dass die Waffe stark verteuert wird.

Es ist daher eine Aufgabe der Erfindung, eine derartige Halterung in der Weise zu verbessern, dass an der Waffe selbst keine teuren Aufbauten notwendig sind, von denen die Ausrichtgenauigkeit der Zielvorrichtung abhängt.

Erfindungsgemäss wird dies durch die Merkmale im kennzeichnenden Teil des unabhängigen Patentanspruchs 1 erreicht.

Ein Ausführungsbeispiel der Erfindung wird nachfolgend anhand der Zeichnung erläutert. Es zeigen:
Fig. 1 eine Seitenansicht eines auf das Verschlussgehäuse aufgesetzten Zielfernrohres mit z.T. geschnitten dargestellten Träger und Befestigungselementen,
Fig. 2 eine Schnittansicht des vorderen Befestigungselementes und des Trägers gemäss der Schnittlinie 11-11 in Fig. 1,
Fig. 3 eine Schnittansicht in einer Schittebene senkrecht zur Achse der Waffe gemäss der Schnittlinie 111-111 in Fig. 2, und
Fig. 4 eine Draufsicht auf eine Arretierscheibe.
Fig. 5 eine schnittansicht eines variante eines Zentrierung.

Vom Verschlussgehäuse 1 einer Handfeuerwaffe ist nur die obere Begrenzungslinie dargestellt, weil einerseits ein solches aus der allgemeinen Waffentechnik bekannt ist, und anderseits das Verschlussgehäuse und auch die Waffe selbst keine in diese Erfindung gehörenden Merkmale aufweisen. Auf dem Verschlussgehäuse ist in üblichem Aufbau ein Halteblock 2 für ein drehbares Diopter 3, ebenfalls in bekannter Ausführung, wie aus der genannten CH-A 399 959 bekannt geworden ist, befestigt. Im Abstand gegen die Mündung der Waffe hin ist auf dem Verschlussgehäuse 1 ein keilförmiger Führungsaufsatz 4 befestigt (siehe Fig. 2). Von diesem keilförmigen Führungsaufsatz 4 konvergieren die beiden Flanken 5 und 6 gegen den Halteblock 2 hin und sind mit seitlichen Nuten 7, 8 (Fig. 3) versehen, die mit einer oberen horizontalen Fläche und einer unteren geneigten Fläche eine schwalbenschwanzförmige Nutenanordnung zeigen.

Im Halteblock 2 befindet sich eine axial ausgerichtete kegelförmige Vertiefung 9. Somit ist auf der Waffe selbst nur der Führungsaufsatz 4 zusätzlich angebracht und der Halteblock 2 weist die Vertiefung 9 auf. Damit sind notwendige Änderungen an der Waffe nicht umfangreich und können bei jeder Waffe seriell angebracht werden, ohne dieselbe wesentlich zu verteuern.

Die Zielvorrichtung 10 ist auf einem länglichen Träger 20 abgestützt und mittels Schrauben 14, 15 am Träger 20 festgeschraubt.

Der Träger 20 besitzt vorn eine sich nach aussen erweiternde Gabel 21 (Fig. 2), deren innenseitige Flanken 22, 23 mit in die erwähnten Nuten 7, 8 eingreifenden Rippen 24, 25 versehen ist. Der Träger 20 ist auf seiner gesamten Länge mit einer Durchgangsbohrung 30 versehen. In diese Bohrung ist ein Sperrstift 31 eingesetzt, der von einer Schraubenfeder 32 umfasst ist und an seinem hinteren Ende 33 in einen Zentrierbolzen 34 eingeschraubt ist. Der Zentrierbolzen 34 hat eine aus der Bohrung 30 vorstehende Zentrierspitze 35. Mittels einer quer durchgehende vorderen Bohrung 36 und einer ebensolchen hinteren Bohrung 37 kann die Länge von Sperrstift 31 und Zentrierbolzen 34 durch die Schraubverbindung verändert werden, indem der Sperrstift 31 mittels eines Dornes (nicht dargestellt) festgehalten wird und der Zentrierbolzen 34 mittels eines Stiftes in der hinteren Bohrung 37 gedreht wird bis die korrekte toleranzabhängige Einstellung gefunden ist.

Eine Arretierscheibe 40 mit einer Ausnehmung 41 (Fig. 4) mit einer nachfolgenden abgeschrägten Flächenpartie 42 ist mittels einer Schraube 43 im Bereich hinter der Gabel 21 drehbar gelagert. Radial an dieser Arretierscheibe 40 ist ein Hebel 44 zu deren Betätigung angeordnet.

Zum Aufsetzen einer derart ausgebildeten Zielvorrichtung 10 mit zugehörigem Träger 20 wird der Hebel 44 in Schräglage gedreht, so dass die Ausnehmung 41 auf die Bohrung 30 ausgerichtet ist. Der Sperrstift 31 kann durch einen Druck auf die Zentrierspitze 35 entgegen der Kraft der Feder 32 bewegt werden. Das heisst, wenn die Zentrierspitze 35 in die Vertiefung 9 im Halteblock 2 eingesetzt wird, kann der Träger 20 in Richtung gegen den Halteblock 2 und gegen die Kraft der Feder 32 vorschoben werden, bis die Gabel 21 mit den Führungsrippen 24, 25 in die Führungsnuten 7, 8 im Führungsblock 4 eingreifen. Danach wird der Träger 20 durch die Kraft der Feder 32 nach vorn geschoben bis die durch die Verbreiterung der Flanken, 5, 6 bewirkte Klemmhalterung zur Wirkung gelangt. Wird nun der Hebel 44 gedreht, so wird durch Auflaufen des Sperrstiftes 31 auf der schrägen Fläche 42 der mit dem Sperrstift 31 fest verbundene Zentrierbolzen 34 in die Zentrierbohrung 9 gepresst. Damit ist der Träger 20 spielfrei und mechanisch fest zwischen Vertiefung 9 und Führungsblock 4 verankert. Das Eingreifen eines federkraftbelasteten Rastbolzens 50 in entsprechende Ausnehmungen 51 sichern die Arretierscheibe 40 gegen unbeabsichtigtes Lösen.

Die eingangs erwähnten Aufgaben einer Befestigungsvorrichtung werden demnach durch diese Vorrichtung vollständig erfüllt, indem die zusätzlichen Vorrichtungen an der Waffe auf ein Minimum beschränkt sind, die ausserdem sehr billig sind und mit dem Träger 20 zusammen eine genaue und wiederholbare Ausrrichtung der Zielvorrichtung erlaubt. Auch bei wiederholter Demontage und Wiedermontage auf derselben Waffe ist ein Nachjustieren der Zielvorrichtung, im Gegensatz zu anderen bekannten Befestigungsvorrichtungen, nicht erforderlich.

Eine Variante ist in Fig. 5 dargestellt. Dabei ist der Zentrierbolzen 34 mit einer Vertiefung 35' und anstelle der Vertiefung 9 im Halteblock 2 befindet sich dort ein Zentrierkegel 9'. Die Kegelspitzen 9' oder 35 können mit Kegel -oder Kugelförmige Kuppe ausgebildet sein.

## Patentansprüche

1. Vorrichtung zur Halterung einer auf einem länglichen Träger (20) montierten Zielvorrichtung (10), wie Zielfernrohr, Nachtsicht-Infrarot- oder Laserzielgeräte, auf einer Handfeuerwaffe, wobei der Träger (20) einerseits mittels eines auf dem Verschlussgehäuse (1) zwischen auf einem Halteblock (2) montiertem Diopter (3) oder Kimme und Korn angeordneten Halteelements (4) und anderseits mittels einer mit dem genannten Halteblock (2) zusammenwirkenden federnden Riegelvorrichtung lösbar befestigt ist, dadurch gekennzeichnet, dass die Riegelvorrichtung einen im Träger (20) längsverschiebbar geführten Zentrierstift (34), der mit einer Zentrierspitze (35) oder mit einer Zentriervertiefung (35') zum Eingriff in eine Zentrierausnehmung (9) bzw. in einen Zentrierkegle (9') im Halteblock (2) ausgebildet ist, eine Zentrierstiftfeder (32) zum Anpressen der Zentrierspitze (35 in die Zentrierausnehmung (9) bzw. der Zentriervertiefung (35') an den Zentrierkegel (9') und eine Blockiereinrichtung (31, 40) zum Fixieren des Zentrierstiftes (34) in der Anpresslage umfasst, dass ferner das Halteelement als ein sich in Richtung zum Halteblock (2) hin verjüngender Führungsaufsatz (4) ausgebildet ist, der in eine Gabel (21) des Trägers (20) mit in konvergierenden Flanken (5, 6) angebrachten Führungsnuten (7, 8) eingreift und dass die Gabel (21) mit den beiden Zinken mit einer sich entsprechend der Form des Führungsaufsatzes (4) nach aussen zunehmend verbreiternden Ausnehmung mit gegeneinander gerichteten Führungsrippen (24, 25) zum Eingriff in die genannten Führungsnuten (7, 8) ausgebildet ist.

2. Vorrichtung nach Patentanspruch 1, dadurch gekennzeichnet, dass der Zentrierstift (34) aus einem die Zentrierspitze (35) bildenden Kopfteil und einem Arretierteil (31) besteht, und dass Kopfteil und Arretierteil (31) durch eine zur Einstellung der Länge des Zentrierstiftes dienende Schraubverbindung (33) einstückig miteinander verbunden sind.

3. Vorrichtung nach Patentanspruch 2, dadurch gekennzeichnet, dass die Blockiervorrichtung als eine drehbar gelagerte Scheibe (40) mit einer in den Weg des längsverschiebbaren Arretierstiftes (31) hineindrehbaren Ausnehmung (41) ausgebildet ist.

4. Vorrichtung nach Patentanspruch 3, dadurch gekennzeichnet, dass die genannte Scheibe (40) mit einer Auflauffläche (42) versehen ist, um den Arretierstift (31) in der Blockierlage nach aussen zu pressen.

5. Vorrichtung nach Patentanspruch 4, dadurch gekennzeichnet, dass die Arretierscheibe (40) durch Eingriff des federbelasteten Rastbolzen (50) in entsprechende Vertiefungen (51) gegen unbeabsichtigtes Lösen gesichert ist.

6. Vorrichtung nach Patentanspruch 4, dadurch gekennzeichnet, dass der Arretierhebel (44) in achsialer Richtung zur Waffe liegt und in angezogenem Zustand nicht seitlich über den Träger (20) vorsteht.

7. Vorrichtung nach Patentanspruch 1, dadurch gekennzeichnet, dass der Zentrierkegel (9') mit kegel- oder kugelförmige Kuppe ausgebildet ist und das Gegenstück am Zentrierstift (34) eine entsprechende Vertiefung (35') aufweist.

8. Vorrichtung nach Patentanspruch 1, dadurch gekennzeichnet, dass der Führungsaufsatz (4) keilförmig ist.

## Revendications

1. Dispositif pour la fixation, sur une arme portative, d'un viseur (10) monté sur un support (20) de forme allongée, tel qu'une lunette de pointage ou un appareil de visée de nuit à infrarouge ou à laser, le support (20) étant fixé de façon amovible, d'une part au moyen d'un élément de maintien (4) disposé sur la boîte de culasse (1) entre une pinnule (3) ou mire montée sur un bloc de support (2) et un guidon et, d'autre part, au moyen d'un dispositif de verrouillage à ressort qui coopère avec ledit bloc de support (2), caractérisé en ce que le dispositif de verrouillage comprend une broche de centrage (34) qui est guidée de façon mobile longitudinalement dans le support (20) et qui est réalisée avec une pointe de centrage (35) ou un creux de centrage (35') destiné à être mis en prise avec une cavité de centrage (9) ou un cône de centrage (9') sur le bloc de support (2), un ressort de broche de centrage (32) pour presser la pointe de centrage (35) dans la cavité de centrage (9) ou le creux de centrage (35') sur le cône de centrage (9'), et un dispositif de blocage (31, 40) pour fixer la broche de centrage (34) dans sa position pressée, en ce qu'en outre l'élément de maintien est réalisé sous la forme d'un appendice de guidage (4) dont la section décroit en direction du bloc de support (2) et qui s'engage dans une fourchette (21) du support (20) par des rainures de guidage (7, 8) formées dans ses flancs convergents (5, 6), et en ce que la fourchette (21) est réalisée de façon à former, par ses deux fourchons, une cavité qui s'élargit progressivement vers l'extérieur de manière correspondante à la forme de l'appendice de guidage (4), avec des nervures de guidage (24, 25) dirigées l'une vers l'autre et destinées à s'engager dans lesdites rainures de guidage (7, 8).

2. Dispositif selon la revendication 1, caractérisé en ce que la broche de centrage (34) se compose d'une partie de tête formant la pointe de centrage (35) et d'une partie d'arrêt (31), et en ce que la partie de tête et la partie d'arrêt (31) sont raccordées l'une à l'autre d'une seule pièce par un assemblage par vis (33) qui sert au réglage de la longueur de la broche de centrage.

3. Dispositif selon la revendication 2, caractérisé en ce que le dispositif de blocage est réalisé sous forme d'un disque (40) monté à rotation, comportant un évidement (41) qui peut être placé par rotation dans la trajectoire de la broche d'arrêt (31) déplaçable longitudinalement.

4. Dispositif selon la revendication 3, caractérisé en ce que ledit disque (40) est muni d'une surface en rampe (42) pour presser la broche d'arrêt (31) vers l'extérieur dans sa position de blocage.

5. Dispositif selon la revendication 4, caractérisé en ce que le disque d'arrêt (40) est immobilisé contre un déblocage non intentionnel par engagement de la cheville d'enclenchement (50) sollicitée par un ressort dans des creux correspondants (51

6. Dispositif selon la revendication 4, caractérisé en ce que le levier d'arrêt (44) est situé en direction axiale par rapport à l'arme et en ce qu'à l'état attiré, il ne fait pas saillie latéralement sur le support (20).

7. Dispositif selon la revendication 1, caractérisé en ce que le cône de centrage (9') est réalisé avec un sommet conique ou sphérique et en ce que la partie complémentaire sur la broche de centrage (34) présente une cavité correspondante (35').

8. Dispositif selon la revendication 1, caractérisé en ce que l'appendice de guidage (4) est en forme de coin.

## Claims

1. Device for holding an aiming device (10), such as a telescopic sight, an infrared night sight or a laser sight, which is mounted on an elongate support (20), on a small arm, the support (20) being secured in a detachable manner at one side by means of holding element (4), which is arranged on the breech housing (1) between a viewfinder (3), which is mounted on a holding block (2), or notch and a bead, and at the other by means of a spring-mounted locking device, which co-operates with the above-mentioned holding block (2), characterised in that the locking device comprises a centering pin (34), which can be displaced in the longitudinal direction in the support (20) and is formed with a centering tip (35) or with a centering cavity (35') for engagement in a centering recess (9) or with a centering cone (9') in the holding block (2), a centering pin spring (32) for pressing the centering tip (35) into the centering recess (9) or the centering cavity (35') against the centering cone (9'), and a clamping device (31, 40) for fixing the centering pin (34) in the contact position, that the holding element is formed as a guide attachment (4), which tapers in the direction of the holding block (2) and engages in a fork (21) of the support (20) by way of guide grooves (7, 8) disposed in convergent sides (5, 6), and that the fork (21) with the two prongs is formed with a recess, which widens outwards according to the shape of the guide attachment (4), with guide ribs (24, 25), which are directed towards one another, for engagement in the above-mentioned guiding grooves (7, 8).

2. Device according to claim 1, characterised in that the centering pin (34) consists of a head part, which forms the centering tip (35), and a locking part (31), and that the head part and the locking part (31) are connected together to form one part by a screw connection (33), which serves to adjust the length of the centering pin.

3. Device according to claim 2, characterised in that the clamping device is formed as a rotatably mounted disc (40) with a recess (41), which can be turned into the path of the longitudinally displaceable locking pin (31).

4. Device according to claim 3, characterised in that the above-mentioned disc (40) is provided with a stop surface (42) in order to press the locking pin (31) outwards in the clamping position.

5. Device according to claim 4, characterised in that the locking disc (40) is prevented from becoming loose without intent by the springloaded stop bolt (50) engaging in appropriate recesses (51).

6. Device according to claim 4, characterised in that the locking lever (44) is disposed in the axial direction in relation to the arm and does not project to the side beyond the support (20) when applied.

7. Device according to claim 1, characterised in that the centering cone (9') is formed with a conical or spherical top and the counterpart comprises a corresponding cavity (35') in the centering pin (34).

8. Device according to claim 1, characterised in that the guide attachment (4) is wedge-shaped.
